# EUROPÄISCHE PATENTSCHRIFT

(11) **EP 0 774 502 B1**
(45) Veröffentlichungstag und Bekanntmachung des Hinweises auf die Patenterteilung: **24.03.1999**
(21) Anmeldenummer: 96116125.4
(22) Anmeldetag: 09.10.1996
(51) Int. Cl.: C11C 5/02

(54) **Verfahren und Vorrichtung zum Herstellen von Kerzen**
Process and apparatus for manufacturing candles
Procédé et dispositif de fabrication de bougies

(30) Priorität: 19.10.1995 DE 19539018
(43) Veröffentlichungstag der Anmeldung: 21.05.1997
(73) Patentinhaber: Linde Aktiengesellschaft, 65189 Wiesbaden (DE)
(72) Erfinder: Hoen, Marcus, 61440 Oberursel (DE)
(74) Vertreter: Kasseckert, Rainer

(56) Entgegenhaltungen:
- DE-C- 806 979
- DATABASE WPI Section Ch, Week 9410 Derwent Publications Ltd., London, GB; Class D23, AN 94-080987 XP002039008 & RU 2 002 798 C (KUZMINAOV V M) , 15.November 1993

## Beschreibung

Die Erfindung betrifft ein Verfahren zum Herstellen von Kerzen, wobei in Kerzenformen im wesentlichen zentriert Dochte eingesetzt werden und wobei im wesentlichen flüssiges Kerzenmaterial wie Paraffin oder Stearin in Formen gegossen und abgekühlt wird. Die Erfindung betrifft darüber hinaus eine Vorrichtung zum Herstellen von Kerzen, umfassend eine Transportvorrichtung für Kerzenformen, Mittel zum Einsetzen von Dochten in die Formen, Mittel zum Gießen von flüssigem Kerzenmaterial wie Paraffin oder Stearin in die Formen und Mittel zum Abkühlen der Kerzen.

Bei der Fließband-Herstellung von Kerzen wird in der Regel verflüssigtes Kerzenmaterial wie Paraffin oder Stearin in verlorene Formen (Einmal-Formen) gegossen. Üblicherweise wird dabei der Docht beim Einsetzen in einen Metallfuß festgeklemmt, der an der Innenseite des Bodens der Kerzenform mittig geheftet wird. Der Docht steht dabei frei und wird nur durch die Steifigkeit des Dochtmaterials gehalten. Anschließend wird das verflüssigte Kerzenmaterial eingefüllt. Dabei kann der Docht aus der vorzentrierten Lage gedrückt werden. Daher kann eine Nachjustierung des Dochtes erforderlich werden, die durch einfache mechanische Hilfsmittel zu erzielen ist.

Während der Abkühlphase der Kerze kann es jedoch beispielsweise durch Vibrationen der Transportbänder zu einer Verschiebung des Dochtes aus der zentrierten Lage kommen. Eine außermittige Lage oder Schrägstellung des Dochtes führt zu einem ungewolltem einseitigen Abbrennen der Kerze und außerdem zu Qualitätseinbußen hinsichtlich des optischen Eindrucks der Kerze.

Es wurde versucht, ein Verschieben des Dochtes aus der zentrierten Lage durch Einsatz von Luftgebläsen und/oder von konventionellen Kühltunneln zu beseitigen. Durch die Luftgebläse wird dabei Luft auf die Oberseite der Kerzen, d.h. auf die offene Seite der Kerzenformen geblasen.

Es hat sich jedoch gezeigt, daß diese Vorkehrungen nicht ausreichen, um das ungewollte Verschieben des Dochtes zu verhindern.

Der Erfindung liegt daher die Aufgabe zugrunde, ein Verfahren und eine Vorrichtung der Eingangs genannten Art aufzuzeigen, welche sicherstellen, daß bei der Herstellung von Kerzen mittels Kerzenformen eine Verschiebung des Dochtes während der Abkühlphase wirksam unterbunden wird. Außerdem sollte die Abkühlzeit des in die Kerzenformen eingebrachten flüssigen Kerzenmateriales gegebenenfalls nach der Zentrierung des Dochtes auf ein Minimum beschränkt werden.

Diese Aufgabe wird für das erfindungsgemäße Verfahren dadurch gelöst, daß die Abkühlung mit Hilfe eines verflüssigten Gases oder Gasgemisches erfolgt.

Durch den Einsatz von tiefkalt verflüssigten Gasen oder aber von tiefkalt verflüssigten Gasgemischen kann eine wesentliche Verringerung der Abkühlzeit erreicht werden.

Für den erfindungsgemäßen Einsatz als verflüssigtes Gas oder Gasgemisch eignen sich vorzugsweise Inertgase, insbesondere Stickstoff und/oder Argon.

In Ausgestaltung des erfindungsgemäßen Verfahrens wird das verflüssigte Gas oder Gasgemisch, vorzugsweise mittels Düsen, auf die Kerzenformen gesprüht. Dabei läßt sich über den Versorgungsdruck der Speicheranlagen für die verflüssigten Gase oder Gasgemische und damit über die Sprühenergie des Sprühstrahles und/oder aber auch durch den Einsatz verschiedenartiger geeigneter Düsen die für eine spezielle Produktionsanlage benötigte Menge an tiefkalt verflüssigten Gasen zur Verfügung stellen und gegebenenfalls regeln.

Es kann gegebenenfalls die Qualität der hergestellten Kerze dadurch verbessert werden, daß Dochte vor und/oder während der Abkühlung nachjustiert werden.

Mit Vorteil wird das verflüssigte Gas oder Gasgemisch im wesentlichen horizontal auf die Kerzenformen gesprüht. Mit besonderem Vorteil wird das verflüssigte Gas oder Gasgemisch auf die Außenseite der Kerzenformen, insbesondere in Höhe des oberen Flüssigkeitsspiegels in den Formen, gesprüht. Dadurch wird zunächst eine entsprechende Oberflächenfestigkeit des in die Kerzenform eingefüllten Kerzenmateriales erzielt. Das auf der Oberfläche der Form verdampfende Gas oder Gasgemisch entzieht dabei einen Großteil der Enthalpie des flüssigen Kerzenmateriales und läßt es damit rascher erstarren. Gleichzeitig wirken die Kerzenformen als Kälte- und Energiepuffer, so daß am Anfang des Abkühlprozesses kein Kälteschock auf das Kerzenmaterial erzeugt und damit verhindert wird, daß es zu Oberflächenspannungen und Oberflächenrissen auf der Außenhaut der Kerze und somit zu deutlichen optischen Qualitätseinbußen kommen kann. Ebenso wird aber noch einige Zeit nach dem eigentlichen Aufsprühen der Flüssiggase die Wärme des Kerzenmateriales diesem Kerzenmaterial durch die auf- und angenommene "Kälte" der Formen entzogen. Das warme Kerzenmaterial verhindert dabei gleichzeitig Spannungsrisse in den meist aus Kunststoff hergestellten Kerzenformen.

Durch die rasche Abkühlung bleiben die zentrierten Dochte in der vorgesehenen Lage. Die Optik der erfindungsgemäß hergestellten Kerzen kann erheblich verbessert werden. Manuelle Nachjustierungen können entfallen. Damit werden zusätzliche Personalkosten eingespart.

Das verflüssigte Gas oder Gasgemisch kann kontinuierlich oder intermittierend gesprüht werden. Zusätzlich kann eine automatische Steuerung für die Gaszufuhr vorgesehen sein, die bei einem Stillstand der Förderbänder die Gaszufuhr abstellt.

In Weiterbildung der Erfindung wird das verflüssigte Gas oder Gasgemisch längs einer Sprühgasse, die in Richtung der Transportrichtung für die Kerzenformen ausgebildet ist, auf die Kerzenformen gesprüht. Die einzelnen Sprühstellen werden dabei bevorzugt im wesentlichen parallel zur Transportrichtung der Kerzenformen angeordnet.

In weiterer Ausgestaltung des erfindungsgemäßen Verfahrens kann das bei der Kühlung verdampfende Gas oder Gasgemisch, vorzugsweise mittels Gebläse und/oder über einen die Transportvorrichtung einhausenden Tunnel, zur Vorkühlung der Kerzenformen oder zur Nachkühlung der Kerzen eingesetzt werden. Dabei führt eine Kühlung im Gegenstromprinzip, bezogen auf die Transportrichtung und die Kühlung, zu einer Vorkühlung und eine Kühlung im Gleichstromprinzip zu einer Nachkühlung bezüglich des Produktionsabschnitts der Zentrierung des Dochtes.

Die oben gestellte Aufgabe wird für die erfindungsgemäße Vorrichtung dadurch gelöst, daß zum Kühlen der Kerzen Mittel zum Sprühen eines verflüssigten Gases oder Gasgemisches vorgesehen sind.

Die Mittel zum Sprühen des verflüssigten Gases oder Gasgemisches können mit Öffnungen versehene Rohre umfassen, die vorzugsweise im wesentlichen parallel zur Transportrichtung der Kerzenformen angeordnet sind.

In Ausbildung der erfindungsgemäßen Vorrichtung bilden die Rohre oder die Mittel zum Sprühen des verflüssigten Gases oder Gasgemisches eine Sprühgasse, die ein Verhältnis von Länge parallel zur Transportrichtung der Formen zur Breite senkrecht zur Transportrichtung zwischen 2 und 20, vorzugsweise zwischen 5 und 10 aufweist.

Mit Vorteil kann ein Gebläse zur Beförderung der verdampfenden Gase oder Gasgemische vorgesehen sein. Durch einen Tunnel, der Rohre oder die Mittel zum Sprühen des verflüssigten Gases oder Gasgemisches oder die Sprühgase bedeckt oder umschließt, kann die Kühlwirkung des verflüssigten Gases oder Gasgemisches zusätzlich erhöht werden.

Mit besonderem Vorteil werden die Öffnungen in den Rohren zum Sprühen des verflüssigten Gases oder Gasgemisches einreihig, vorzugsweise äquidistant, angeordnet.

Im folgenden wird die Erfindung anhand eines Ausführungsbeispieles näher erläutert:

Hierbei zeigt
- Figur 1:: eine Draufsicht einer erfindungsgemäßen Vorrichtung,
- Figur 2:: die Vorderansicht dieser Vorrichtung und
- Figur 3:: die Seitenansicht dieser Vorrichtung.

In den Figuren 1 bis 3 ist lediglich der Kühlbereich einer erfindungsgemäßen Vorrichtung zum Herstellen von Kerzen dargestellt.

Verflüssigtes Gas wird über das Verteilrohr 2 in die im wesentlichen parallel angeordneten Rohre 1 eingeleitet. Eine in das Verteilrohr 2 mündende Zufuhrleitung für das tiefkalt verflüssigte Gas ist nicht dargestellt. Der Zwischenraum zwischen den im wesentlichen parallel angeordneten Rohren 1 bildet eine Sprühgasse 3. In der Sprühgasse 3 befinden sich die Kerzenformen K, in die ein Docht eingesetzt und beispielsweise flüssiges Paraffin eingefüllt wurde. Durch eine nicht gezeigte Transportvorrichtung werden die abzukühlenden mit verflüssigtem Paraffin gefüllten Kerzenformen K in Transportrichtung parallel zu den Längsachsen der Rohre 1 befördert. Aus nicht dargestellten Öffnungen auf der den Kerzenformen K zugewandten Innenseite der Rohre 1 tritt das verflüssigte Gas aus und kühlt die Kerzenformen K.

Die in Figur 1 dargestellte Vorrichtung zum Herstellen von Kerzen umfaßt eine Sprühgasse 3, die beispielsweise eine Länge L von 60 cm und eine Breite von 8 cm aufweist. An der Innenseite der beiden Längsrohre 1 sind beispielsweise Öffnungen mit einem Durchmesser von 1 mm äquidistant im Abstand von 40 mm vorgesehen.

## Patentansprüche

1. Verfahren zum Herstellen von Kerzen, wobei in Kerzenformen im wesentlichen zentriert Dochte eingesetzt werden und wobei im wesentlichen flüssiges Kerzenmaterial wie Paraffin oder Stearin in die Formen gegossen und abgekühlt wird, **dadurch gekennzeichnet**, daß die Abkühlung mit Hilfe eines verflüssigten Gases oder Gasgemisches erfolgt.

2. Verfahren nach Anspruch 1, dadurch gekennzeichnet, daß das verflüssigte Gas oder Gasgemisch Inertgase, insbesondere Stickstoff und/oder Argon, enthält.

3. Verfahren nach einem der Ansprüche 1 oder 2, dadurch gekennzeichnet, daß das verflüssigte Gas oder Gasgemisch, vorzugsweise mittels Düsen, auf die Kerzenformen gesprüht wird.

4. Verfahren nach einem der Ansprüche 1 bis 3, dadurch gekennzeichnet, daß die Dochte vor und/oder während der Abkühlung nachjustiert werden.

5. Verfahren nach einem der Ansprüche 1 bis 4, dadurch gekennzeichnet, daß das verflüssigte Gas oder Gasgemisch im wesentlichen horizontal auf die Kerzenformen gesprüht wird.

6. Verfahren nach einem der Ansprüche 1 bis 5, dadurch gekennzeichnet, daß das verflüssigte Gas oder Gasgemisch auf die Außenseite der Kerzenformen, insbesondere in Höhe des oberen Flüssigkeitsspiegels in den Formen, gesprüht wird.

7. Verfahren nach einem der Ansprüche 1 bis 6, dadurch gekennzeichnet, daß das verflüssigte Gas oder Gasgemisch kontinuierlich oder intermittierend gesprüht wird.

8. Verfahren nach einem der Ansprüche 1 bis 7, dadurch gekennzeichnet, daß das verflüssigte Gas oder Gasgemisch längs einer Sprühgasse in Richtung der Transportrichtung für die Formen, vorzugsweise im wesentlichen parallel zu dieser Transportrichtung, gesprüht wird.

9. Verfahren nach einem der Ansprüche 1 bis 8, dadurch gekennzeichnet, daß das bei der Kühlung verdampfende Gas oder Gasgemisch, vorzugsweise mittels Gebläse und/oder über einen die Transportvorrichtung einhausenden Tunnel, zur Vorkühlung der Kerzenformen oder zur Nachkühlung der Kerzen eingesetzt wird.

10. Vorrichtung zum Herstellen von Kerzen, umfassend eine Transportvorrichtung für Kerzenformen (K), Mittel zum Einsetzen von Dochten in die Formen, Mittel zum Gießen von flüssigem Kerzenmaterial wie Paraffin oder Stearin in die Formen und Mittel zum Abkühlen der Kerzen, **dadurch gekennzeichnet,** daß zum Kühlen der Kerzen Mittel zum Sprühen eines verflüssigten Gases oder Gasgemisches vorgesehen sind.

11. Vorrichtung nach Anspruch 10, dadurch gekennzeichnet, daß die Mittel zum Sprühen des verflüssigten Gases oder Gasgemisches mit Öffnungen versehene Rohre (1) umfassen, die vorzugsweise im wesentlichen parallel zur Transportrichtung der Formen (K) angeordnet sind.

12. Vorrichtung nach einem der Ansprüche 10 oder 11, dadurch gekennzeichnet, daß die Rohre (1) oder die Mittel zum Sprühen des verflüssigten Gases oder Gasgemisches eine Sprühgasse (3) bilden, die ein Verhältnis von Länge (L) parallel zur Transportrichtung der Formen (K) zur Breite (B) senkrecht zur Transportrichtung zwischen 2 und 20, vorzugsweise zwischen 5 und 10, aufweist.

13. Vorrichtung nach einem der Ansprüche 10 bis 12, dadurch gekennzeichnet, daß ein Gebläse zur Beförderung der verdampfenden Gase oder Gasgemische vorgesehen ist.

14. Vorrichtung nach einem der Ansprüche 10 bis 13, dadurch gekennzeichnet, daß ein Tunnel vorgesehen ist, der die Rohre (1) oder die Mittel zum Sprühen des verflüssigten Gases oder Gasgemisches oder die Sprühgasse (3) bedeckt oder umschließt.

15. Vorrichtung nach einem der Ansprüche 10 bis 14, dadurch gekennzeichnet, daß die Öffnungen in den Rohren (1) einreihig, vorzugsweise äquidistant, angeordnet sind.

## Claims

1. Method for producing candles, wicks being inserted in an essentially centred manner into candle moulds, and essentially liquid candle material, such as paraffin or stearin being poured into the moulds and cooled, characterized in that the cooling takes place with the aid of a liquefied gas or gas mixture.

2. Method according to Claim 1, characterized in that the liquefied gas or gas mixture contains inert gases, in particular nitrogen and/or argon.

3. Method according to either of Claims 1 or 2, characterized in that the liquefied gas or gas mixture is sprayed onto the candle moulds preferably using nozzles.

4. Method according to one of Claims 1 to 3, characterized in that the wicks are readjusted before and/or during the cooling.

5. Method according to one of Claims 1 to 4, characterized in that the liquefied gas or gas mixture is sprayed essentially horizontally onto the candle moulds.

6. Method according to one of Claims 1 to 5, characterized in that the liquefied gas or gas mixture is sprayed onto the outside of the candle moulds, in particular at the height of the upper liquid level in the moulds.

7. Method according to one of Claims 1 to 6, characterized in that the liquefied gas or gas mixture is sprayed continuously or discontinuously.

8. Method according to one of Claims 1 to 7, characterized in that the liquefied gas or gas mixture is sprayed along a spray channel in the direction of the transportation direction of the moulds, preferably essentially parallel to this transportation direction.

9. Method according to one of Claims 1 to 8, characterized in that the gas or gas mixture which evaporates during the cooling process is used to precool the candle moulds or to post-cool the candles, preferably using a fan and/or via a tunnel which houses the transportation device.

10. Device for producing candles, comprising a transportation device for candle moulds (K), means for inserting wicks into the moulds, means for pouring liquid candle material, such as paraffin or stearin, into the moulds, and means for cooling the candles, characterized in that means for spraying a liquefied gas or gas mixture are provided to cool the candles.

11. Device according to Claim 10, characterized in that the means for spraying the liquefied gas or gas mixture comprise tubes (1) which are provided with openings and are arranged preferably essentially parallel to the transportation direction of the moulds (K).

12. Device according to either of Claims 10 or 11, characterized in that the tubes (1) or the means for spraying the liquefied gas or gas mixture form a spray channel (3) which has a ratio of length (L), parallel to the transportation direction of the moulds (K), to width (B), perpendicular to the transportation direction, of between 2 and 20, preferably between 5 and 10.

13. Device according to one of Claims 10 to 12, characterized in that a fan for conveying the evaporating gases or gas mixtures is provided.

14. Device according to one of Claims 10 to 13, characterized in that a tunnel which covers or encloses the tubes (1) or the means for spraying the liquefied gas or gas mixture or the spray channel (3), is provided.

15. Device according to one of Claims 10 to 14, characterized in that the openings are arranged in a single row, preferably equidistantly, in the tubes (1).

## Revendications

1. Procédé pour la fabrication de bougies, dans lequel des mèches sont disposées sensiblement au centre dans des moules à bougies et dans lequel un matériau pour bougies, comme de la paraffine ou de la stéarine, sensiblement liquide, est coulé et refroidi dans les moules, caractérisé en ce que le refroidissement est réalisé à l'aide d'un gaz ou d'un mélange gazeux liquéfié.

2. Procédé suivant la revendication 1, caractérisé en ce que le gaz ou le mélange gazeux liquéfié contient des gaz inertes, en particulier de l'azote et/ou de l'argon.

3. Procédé suivant l'une quelconque des revendications 1 ou 2, caractérisé en ce que le gaz ou le mélange gazeux liquéfié est projeté sur les moules à bougies, de préférence au moyen de tuyères.

4. Procédé suivant l'une quelconque des revendications 1 à 3, caractérisé en ce que les mèches sont réajustées avant et/ou pendant le refroidissement.

5. Procédé suivant l'une quelconque des revendications 1 à 4, caractérisé en ce que le gaz ou le mélange gazeux liquéfié est projeté sensiblement en direction horizontale sur les moules à bougies.

6. Procédé suivant l'une quelconque des revendications 1 à 5, caractérisé en ce que le gaz ou le mélange gazeux liquéfié est projeté sur la face externe des moules à bougies, en particulier à hauteur du niveau supérieur du liquide dans les moules.

7. Procédé suivant l'une quelconque des revendications 1 à 6, caractérisé en ce que le gaz ou le mélange gazeux liquéfié est projeté en continu ou par intermittence.

8. Procédé suivant l'une quelconque des revendications 1 à 7, caractérisé en ce que le gaz ou le mélange gazeux liquéfié est projeté le long d'un chemin de projection dans la direction de la direction de transport des moules, de préférence sensiblement parallèlement à cette direction de transport.

9. Procédé suivant l'une quelconque des revendications 1 à 8, caractérisé en ce que le gaz ou le mélange gazeux qui se vaporise lors du refroidissement est utilisé pour le pré-refroidissement des moules à bougies ou pour le post-refroidissement des bougies, au moyen d'une soufflante et/ou par l'intermédiaire d'un tunnel hébergeant le dispositif de transport.

10. Dispositif pour la fabrication de bougies, comprenant un dispositif de transport pour les moules à bougies (K), des moyens pour disposer des mèches dans les moules, des moyens pour couler un matériau pour bougies, comme de la paraffine ou de la stéarine, dans les moules, et des moyens pour refroidir les bougies, caractérisé en ce qu'il est prévu des moyens pour projeter un gaz ou un mélange gazeux liquéfié, pour le refroidissement des bougies.

11. Dispositif suivant la revendication 10, caractérisé en ce que les moyens pour projeter le gaz ou le mélange gazeux liquéfié comprennent des tuyaux (1) pourvus d'ouvertures, qui sont de préférence disposés sensiblement parallèlement à la direction de transport des moules (K).

12. Dispositif suivant l'une quelconque des revendications 10 ou 11, caractérisé en ce que les tuyaux (1) ou les moyens pour projeter le gaz ou le mélange gazeux liquéfié forment un chemin de projection (3), qui présente un rapport de la longueur (L) parallèlement à la direction de transport des moules (K) à la largeur (B) perpendiculairement à la direction de transport compris entre 2 et 20, de préférence entre 5 et 10.

13. Dispositif suivant l'une quelconque des revendications 10 à 12, caractérisé en ce qu'il est prévu une soufflante pour l'acheminement des gaz ou du mélange gazeux qui se vaporisent.

14. Dispositif suivant l'une quelconque des revendications 10 à 13, caractérisé en ce qu'il est prévu un tunnel, qui recouvre ou entoure les tuyaux (1) ou les moyens pour projeter le gaz ou le mélange gazeux liquéfié ou le chemin de projection (3).

15. Dispositif suivant l'une quelconque des revendications 10 à 14, caractérisé en ce que les ouvertures dans les tuyaux (1) sont disposées sur une rangée, de préférence de façon équidistante.
